# FASCICULE DE BREVET EUROPEEN

(11) **EP 0 664 968 B1**
(45) Date de publication et mention de la délivrance du brevet: **04.03.1998**
(21) Numéro de dépôt: 94117911.1
(22) Date de dépôt: 14.11.1994
(51) Int. Cl.: A43B 5/04

(54) **Chaussure de ski à capot avant suspendu**
Schischuh mit angelenkten Schaftvorderteil
Skiboot with hinged forepart of the cuff

(30) Priorité: 24.12.1993 FR 9315945
(43) Date de publication de la demande: 02.08.1995
(73) Titulaire: Salomon S.A., 74370 Metz-Tessy (FR)
(72) Inventeur: Paris, Jean, F-74320 Sevrier (FR); Benoit, Louis, F-74330 La Balme de Sillingy (FR); Pilon, Bruno, F-74000 Annecy (FR)

(56) Documents cités:
- EP-A- 0 232 218
- EP-A- 0 479 123
- DE-A- 1 963 342
- FR-A- 2 511 229

## Description

La présente invention concerne une chaussure de ski alpin, à coque rigide ou semi-rigide à entrée par l'arrière, dont la base de coque, surmontée d'une tige obtenue avec un capot arrière et une partie formant manchette, comporte un capot de fermeture de la zone antérieure s'étendant en correspondance du pli de flexion de l'avant-pied du skieur et est relative à la structure antérieure de la tige.

Dans ce type de chaussure, la coque rigide est la solution la plus efficace pour garantir un maintien ferme du bas de jambe du skieur, assurer l'étanchéité, l'isolation thermique, et surtout une transmission mécanique des appuis pratiquement totalement rigide entre le bas de jambe et le ski. Par contre, cette solution nécessite la mise en oeuvre de moyens de serrage interne pour l'adaptation à la morphologie du pied et à son maintien tout à fait différenciés des moyens de serrage et/ou de fermeture de la tige sur le bas de jambe. Par ailleurs, du fait que le pied comporte de multiples articulations, il est également nécessaire de tenir compte dans la détermination des moyens de serrage interne du volume chaussant lors de la dynamique du mouvement en prenant en compte les variations du pied entre sa position statique et en charge, variations qui peuvent être de l'ordre de 12 millimètres dans le sens de sa largeur, de 5 millimètres dans le sens de sa longueur, et par une augmentation de volume au niveau des malléoles de 2 millimètres. En fait, les moyens de serrage interne doivent, pour une tenue idéale du pied, assurer les différents maintiens dont il a besoin (assise, tenue transversale, etc...), tout en autorisant les indispensables degrés de liberté nécessaires à l'accès aux attitudes extrêmes que le pied en charge peut prendre sans gêne lors de la pratique du ski. Ces degrés de liberté sont également nécessaires pour ne pas altérer la circulation sanguine et/ou les perceptions nerveuses.

Pour résoudre ces problèmes de serrages différenciés entre le bas de jambe et le pied et de maintien de ce dernier avec les exigences de degrés de liberté dans les chaussures connues du type précité, plusieurs structures de tige sont proposées ; à titre d'exemple, on peut citer les chaussures décrites dans les demandes de brevet EP 479 123 et DE 19 63 342, et dans les brevets EP 232 218 et FR 2 498 431.

Dans l'exemple de la demande de brevet DE 19 63 342, il s'agit d'une chaussure de ski avec une coque ouverte longitudinalement et dont la partie antérieure de la tige est formée de plusieurs éléments successifs articulés entre eux à partir d'un élément de bout de chaussure qui, lui, est articulé sur la base de coque. Comme cela est enseigné, le serrage et le maintien du pied est obtenu au moyen d'un dispositif de serrage qui presse l'élément de bout de chaussure sur une garniture en matière alvéolaire interposée entre ledit élément et le dessus du pied, en agissant également sur des languettes d'étanchéité délimitant l'ouverture longitudinale. Concernant le maintien et le serrage de la tige sur le bas de jambe, une bride enserre l'élément supérieur de la partie antérieure de la tige, qui constitue en fait une manchette, avec le capot arrière sur des ailes venues de la base de coque. Comme pour le pied, le maintien du bas de jambe est réalisé par l'intermédiaire d'une garniture alvéolaire interposée entre ce dernier et les éléments constitutifs de la tige, c'est-à-dire le capot arrière, la manchette et les ailes de la base de coque.

Par cette structure de la partie antérieure de la tige de la chaussure, les serrages sont bien différenciés, mais le pied se trouve comprimé en permanence ; en effet, les éléments articulés de ladite partie antérieure n'étant pas limités en déplacement dans le sens vertical par rapport au dessus du pied, c'est ce dernier qui constitue la butée basse de fermeture de ces derniers. Par ailleurs, lorsque la chaussure est fermée et que le pied est chargé, c'est lui qui est obligé, lors de ses variations dimensionnelles pendant la dynamique du mouvement, de repousser lesdits éléments pour acquérir les degrés de liberté qui lui sont indispensables. Une telle structure de tige ne permet pas également de garantir une position constante de l'appui antérieur du bas de jambe sur l'élément formant manchette d'une chaussure à l'autre et/ou d'un skieur à un autre pour une pointure donnée ; en effet, la butée basse de fermeture des éléments antérieurs constitutifs de la tige étant constituée par le pied, un pied "fort" placera l'élément manchette plus haut qu'un pied "faible". On remarque aussi que l'étanchéité entre l'élément manchette et les éléments situés sur le pied est résolue par une garniture en caoutchouc mince, ce qui complique l'obtention de la structure antérieure de la tige.

Encore, du fait que l'élément formant manchette est articulé dans la zone de l'articulation de la cheville sur l'élément intermédiaire situé sensiblement sur la zone du pli-de-flexion, il résulte que le bord inférieur antérieur de l'élément manchette s'éloigne de celui supérieur de l'élément intermédiaire. Par conséquence, dès que l'élément pivote sur l'avant, il n'est plus guidé sur l'avant et est susceptible de se déformer transversalement lors des appuis du bas de jambe du skieur vers l'avant. Une telle structure antérieure de la tige ne garantit donc pas une transmission mécanique pratiquement rigide et unidirectionnelle vers l'avant.

Dans l'exemple de la chaussure décrite dans le document EP 232 218, le même inconvénient apparaît car la manchette est montée articulée de manière fixe sur la base de coque dans la zone de l'articulation de la cheville sans être guidée dans la partie centrale qui est simplement reliée à la base de coque au moyen d'un élément de recouvrement flexible ayant pour fonction de rendre étanche la zone du pli-de-flexion/cou-de-pied où est situé un moyen de serrage interne. Ainsi, les sollicitations susceptibles d'être dirigées transversalement sur la manchette ne peuvent pas être compensées autrement que par l'articulation de celle-ci sur la base de coque dans la zone de l'articulation de la cheville. Il est clair que plus l'éloignement est important entre la zone d'appui du bas de jambe du skieur sur la manchette et l'articulation, plus la manchette est exposée à se vriller ou à fléchir transversalement.

Concernant le maintien du bas de jambe et donc la fermeture de la tige de la chaussure sur ce dernier, un autre moyen de serrage connecte l'élément manchette au capot arrière dans la partie haute de la tige indépendamment du moyen de serrage interne. Dans une telle chaussure, le capot avant ne réalise pas la tenue de pied interne, et il est nécessaire de recourir à un moyen de serrage interne spécifique.

Comparativement, la chaussure décrite dans le brevet FR 2 498 431 présente un capot avant de fermeture qui assure lui-même la tenue et le maintien du pied à l'aide d'une bride de serrage portée sur les extrémités inférieures des pattes de fixation de la manchette sur la base de coque. Par contre, comme dans la chaussure du document DE 19 63 342, le capot avant n'est pas limité en déplacement vers le bas et donc il appuie en permanence sur le dessus du pied, créant une pression permanente susceptible d'altérer la circulation sanguine ou les perceptions nerveuses. De plus, le capot avant étant situé sous la manchette qui porte la bride de serrage, tout déplacement vers l'avant de ladite manchette provoque simultanément une augmentation de la force de serrage appliquée par la bride sur ledit capot, et génère donc une augmentation importante de la pression sur le pied.

Selon le document EP 479 123, la chaussure présente un capot avant de fermeture qui est pourvu de moyens de serrage interne du pied et qui est limité en position basse sur des butées de dispositifs coulissants de liaison latérale ; une extension verticale postérieure du capot avant constitue l'équivalent à une manchette. Dans ce type de chaussure, la différenciation des serrages pour le maintien du pied et le maintien du bas de jambe est réalisée, mais du fait que le capot avant, qui est obtenu d'une pièce avec la partie manchette, est flottant dans les limites imposées par les dispositifs coulissants de liaison latérale, toute flexion vers l'avant de cette manchette par appui du bas de jambe du skieur provoque des variations de pressions sur le cou-de-pied de ce dernier.

La présente invention a pour but de remédier aux problèmes de maintien du pied dans les chaussures à entrée arrière avec manchette et capot de fermeture antérieur, en assurant une bonne étanchéité entre la manchette et le capot sans adjonction d'éléments spécifiques, et en évitant les variations de pressions dans la zone du cou-de-pied lors des flexions du bas de jambe du skieur vers l'avant par appui sur la manchette. L'invention propose à cet effet de réaliser un maintien et/ou serrage interne du pied ne comprimant pas les chairs, tout en autorisant les indispensables degrés de liberté du pied. Egalement, l'invention a pour but d'améliorer la transmission mécanique des appuis du bas de jambe sur la manchette en assurant un guidage permanent de celle-ci sur le capot avant de fermeture, et ce, en synchronisme avec le pivotement de ladite manchette.

La chaussure de ski selon l'invention est du type à entrée arrière dont la base de coque, surmontée d'une tige obtenue avec un capot arrière et une manchette, comporte un capot avant de fermeture d'une ouverture supérieure antérieure dont elle pourvue dans la zone du pied. Le capot avant se présente sous une forme allongée couvrant sensiblement tout la zone s'étendant en correspondance de l'avant-pied jusqu'à celle du pli de flexion en remontant vers le bas de jambe, jusqu'à s'engager partiellement par son bord supérieur sous le bord inférieur antérieur de la manchette. La chaussure se caractérise par le fait que la manchette est liée par articulation par ses pattes de fixation sur des ailes verticales venues de la base de coque à une hauteur "H" comprise entre l'axe d'articulation de la cheville du skieur et, au maximum, sensiblement en correspondance de celle de la zone de recouvrement desdits bords supérieur du capot avant et inférieur de la manchette, et par le fait que le capot avant est suspendu entre, d'une part, un point d'appui antérieur situé dans la zone du bout de chaussure, et d'autre part, un point d'appui postérieur situé à proximité de l'axe d'articulation de la manchette.

Selon une caractéristique, le capot avant présente une certaine flexibilité rendant possible la déformation élastique de sa partie médiane entre ses points d'appui antérieur et postérieur à l'aide de moyens de serrage s'étendant transversalement sur ledit capot avant dans la zone du pli de flexion au moins, et étant situés fixement sur la base de coque de part et d'autre dudit capot avant. Ainsi, il est possible de régler avec précision la position de la partie médiane du capot, qui se creuse plus ou moins, par rapport au dessus du pied sans devoir prendre appui sur ce dernier, et de ce fait, de donner au pied les degrés de liberté qui lui sont indispensables pour accepter ces variations dimensionnelles entre la position statique et en charge sans altérer la circulation sanguine ou les perceptions nerveuses.

Selon une autre caractéristique, la manchette est prévue pour être apte à fléchir vers l'avant selon une certaine amplitude angulaire, autour de son axe d'articulation sur les ailes de la base de coque. Cette amplitude de flexion qui se traduit par un abaissement d'une hauteur "h" du bord antérieur inférieur de la manchette, puisqu'il tourne autour de l'axe d'articulation de cette dernière, est de préférence limitée par rapport à la zone incurvée du capot avant située en correspondance du pli de flexion afin que la trajectoire circulaire dudit bord ne puisse être engageante qu'en fin de flexion. D'autres modes particuliers de réalisation selon l'invention sont indiqués dans les revendications 4 à 10.

D'autres caractéristiques et détails de construction apparaîtront dans la description qui va suivre en référence aux dessins schématiques annexés montrant, à titre d'exemple, quelques modes de réalisation de la chaussure selon l'invention.

Les figures 1 et 2 illustrent, vue en élévation et latéralement, une chaussure de ski munie d'un capot avant suspendu conformément à l'invention, ses points d'appui étant, dans cet exemple, fixes sur la base de coque.

La figure 3 montre, vu en coupe partielle longitudinale, le capot avant suspendu de la chaussure des figures 1 et 2, entre une position de repos et une position de serrage.

Les figures 1a et 1b sont des vues en coupe schématiques selon II-II de la chaussure de la figure 1 montrant deux modes de réalisation de la base de coque dans la zone du capot avant.

La figure 4 représente, vue en élévation et latéralement, une chaussure de ski munie d'un capot avant suspendu, toujours selon l'invention, avec un point d'appui mobile qui, dans ce mode de construction, est situé sur les pattes latérales de la manchette.

Les figures 5 et 6 sont des vues en coupe partielle et longitudinale de la manchette de la chaussure selon la figure 4 et montrent le comportement possible du capot avant suspendu entre sa position de maintien du pied et sa position fléchie, lorsque la manchette pivote vers l'avant et entre sa position de maintien du pied et sa position de libération de ce dernier.

La chaussure de ski représentée sur les figures 1 et 2 est une chaussure de type à entrée par l'arrière et présente une structure générale dans laquelle une base de coque 1, surmontée d'une tige 2 obtenue avec un capot arrière 3 et une manchette 4, comporte un capot avant 5 de fermeture d'une ouverture supérieure longitudinale 6 dont elle est pourvue, et qui s'étend du talon au moins jusque dans la zone du pied. Cette ouverture 6 peut, indifféremment, comme représenté aux figures 1a et 1b, et au moins dans la zone du pied, être réalisée avec des languettes transversales 1' qui prolongent les flancs de la base de coque 1 en se recouvrant partiellement par leurs extrémités libres ou simplement en restant à distance l'une de l'autre. En fait, quel que soit le mode de réalisation choisi pour l'enveloppement du dessus du pied par ces parties de la base de coque, on interpose les éléments de confort et d'habillage traditionnels (cales en mousse, chausson, tissu, etc...) entre le pied et lesdites parties et/ou languettes transversales.

Par ailleurs, la base de coque 1 est réalisée avec des ailes verticales 7 qui s'étendent au moins dans la zone correspondant à celle de la cheville du skieur. Ainsi, les ailes verticales 7 déterminent, transversalement à l'axe longitudinal de la base de coque 1, un profil en "U" fermé dans le talon par le capot arrière 3 qui est escamotable par basculement autour de son articulation 18 pour le chaussage-déchaussage, et dans la zone antérieure du pied par le capot avant 5 qui reste fixe en position, ainsi que par la manchette 4 dans la partie supérieure de la tige 2. La structure globale antérieure de la tige 2 d'une telle chaussure comprend donc une manchette 3 et un capot avant 5 qui sont prévus pour se chevaucher partiellement dans une zone 8 située au-dessus du pli de flexion. Des moyens de serrage 9, 10, d'un type connu ferment la chaussure et assurent de manière différenciée le maintien et la tenue du bas de jambe et du pied. Pour exemple, les moyens 9 agissent entre la manchette 4 et le capot arrière 3, et les moyens 10 agissent sur le capot avant 5. Concernant la manchette 4, celle-ci se présente sous la forme d'une gouttière incurvée qui recouvre partiellement par ses ailes 4' les ailes 7 de la base de coque 1, et se prolonge dans sa partie inférieure par deux pattes de fixation 11 reliée de manière pivotante auxdites ailes 7 au moyen de rivets 12, une échancrure centrale et médiane 13 laissant libre toute la zone du cou-de-pied et du pli de flexion du pied du skieur qui est essentiellement recouverte par le capot avant 5. Ce dernier est réalisé selon une forme allongée et couvre sensiblement toute la zone s'étendant en correspondance de l'avant-pied jusqu'à celle du pli de flexion, en remontant vers le bord inférieur antérieur 13' de l'échancrure 13 de la manchette 4 sous laquelle il s'engage par son bord supérieur 5'. Conformément à l'invention, ce capot avant 5 est monté suspendu entre un point d'appui antérieur 14, tel qu'un rivet ou des parties s'emboîtant l'une dans l'autre, situé dans la zone du bout 15 de la chaussure et un point d'appui postérieur 16 situé, dans cet exemple, à l'endroit de l'axe d'articulation 12 de la manchette 4 avec lequel il se confond. Prévu avec une certaine flexibilité et ainsi suspendu entre ses points d'appui 14 et 16, il est aisé de provoquer sa déformation élastique en direction du dessus du pied à l'aide d'un moyen de serrage 10, à contrario de sa réaction d'appui qui tend à le faire revenir dans sa position initiale détendue. Il est entendu que le moyen 10 le plus proche de la zone médiane du capot 5, donc du pli de flexion, sera le plus efficace. Ces moyens de serrage 10 doivent évidemment s'étendre transversalement sur le capot avant 5 et être fixés par leurs deux extrémités sur la base de coque 1 de part et d'autre de celui-ci.

Selon une caractéristique structurelle de cet exemple de construction de la chaussure selon l'invention, particulièrement visible sur la figure 3, la manchette 4 est articulée 12 par ses pattes de fixation 11 à une hauteur "H" située au-dessus de la zone d'articulation 17 de la cheville du skieur, et sensiblement en correspondance de la zone 8 de chevauchement de la manchette 4 avec le capot avant 5, c'est-à-dire la zone où le bord supérieur 5' de ce dernier s'engage sous le bord inférieur 13' de ladite manchette. Selon une autre caractéristique structurelle, la zone 8 de recouvrement est située à une hauteur "h" au-dessus du pli de flexion, c'est-à-dire au-dessus de la zone la plus incurvée du capot avant 5 ; cette hauteur "h" doit correspondre à une distance telle que la trajectoire circulaire du bord antérieur inférieur 13' entre sa position initiale et sa position la plus basculée vers l'avant, résultant de sa rotation autour de l'articulation 12 lorsque la manchette 4 pivote, ne soit engageante sur la zone incurvée du capot avant 5 qu'en fin de flexion. En fait, cette hauteur "h" représentée à la figure 3 doit correspondre au moins à l'amplitude de flexion autorisée de la manchette 4. Ainsi, par exemple, s'il n'est pas souhaité d'engagement du bord antérieur inférieur 13', en fin de flexion de la manchette 4, on dispose avantageusement l'articulation 12 de celle-ci à une distance "H" par rapport à l'axe d'articulation 17 de la cheville située en hauteur en deçà du bord 13' pour une valeur approximative correspondant à h/2. Par ses caractéristiques structurelles de l'ensemble de la partie antérieure de la chaussure selon l'invention, il résulte, d'une part, que la manchette 4 n'a pas d'action sur le capot avant 5 autant en statique qu'en dynamique (flexion vers l'avant), donc que la position de serrage réglée à l'aide du moyen de serrage 10 sur le capot avant 5 reste constante, et d'autre part, que les bords supérieur 5' du capot 5 et inférieur antérieur 13' de la manchette 4 restent en contact étroit et permanent dans la zone 8 de leur chevauchement, car ils pivotent autour du même axe d'articulation et d'appui 12-16. Ce chevauchement intime dans la zone 8 assure en fait un guidage central et permanent de la manchette 4 lorsqu'elle pivote vers l'avant car son bord inférieur antérieur 13' n'est jamais libéré de son contact avec le bord supérieur postérieur 5' du capot 5, et assure également une étanchéité accrue entre lesdits capot et manchette qui conservent leur indépendance de position relative l'un par rapport à l'autre ; en effet, lors du serrage du capot 5, tel que selon 19, en direction du pied on s'aperçoit que le bord supérieur 5' de celui-ci glisse verticalement comme indiqué par la flèche 20 sous le bord inférieur 13' de la manchette 4 sans interférence. Comme cela apparaît à l'évidence, la hauteur de la zone de recouvrement 8 est déterminée pour être toujours supérieure à celle du déplacement vertical 20 maximum que peut parcourir le bord supérieur 5' du capot 5.

Dans l'exemple des figures 4, 5 et 6, la chaussure de ski présente une structure de base analogue à celle des figures précédentes et la description des éléments constitutifs de cette structure de base n'est donc pas reprise. Par contre, le capot avant 30 est suspendu, dans ce mode de réalisation, entre un point d'appui antérieur fixe 14 vers le bout de chaussure 15 et un point d'appui postérieur 36 susceptible de se déplacer, situé à proximité de l'axe d'articulation et de liaison 32 des pattes de fixation 37 de la manchette 34, la tige 33 comprenant cette dernière et le capot arrière 3. Encore, l'axe d'articulation 32 de la manchette 34 est disposé à une hauteur "H" qui est, cette fois, très proche de l'axe d'articulation 17 de la cheville du skieur et nettement en-dessous de la zone de recouvrement 8 du bord supérieur 30' du capot 30 avec le bord inférieur 34' de la manchette 34. Selon cette réalisation, le point d'appui postérieur 36 du capot avant 30 est constitué par une rampe obtenue sur chacune des pattes de fixation 37 de la manchette 34. Cette rampe 36 est orientée en oblique, de son point le plus bas à son point le plus haut de l'avant de la chaussure vers l'arrière, de sorte que lorsque la manchette 34 pivote vers l'avant, le capot avant 5 est forcé de se déplacer simultanément et en synchronisme avec elle selon une trajectoire sensiblement concomitante, comme cela est représenté en traits discontinus sur la figure 5. Cette disposition particulière permet donc, malgré la trajectoire relativement dégageante du bord inférieur 34' de la manchette 34, d'assurer un suivi simultané avec le bord supérieur 30' du capot 30, et de garantir ainsi un bon guidage central de ladite manchette 34 en dynamique.

Inversement, lorsque le capot avant 30 est libéré, figure 6, le point d'appui 36 constitué par la rampe permet audit capot de se détendre à la fois dans sa partie médiane comme indiqué par la flèche 50, et vers le haut en remontant légèrement sur ladite rampe 36.

Il est évident que l'on peut apporter diverses modifications à la structure de base de la chaussure à entrée arrière sans pour cela sortir du cadre de l'invention. Par exemple, la base de coque 1 peut être dotée, sur ses ailes verticales 7, d'un élément d'appui 40 disposé en relief et contre lequel la partie postérieure de la manchette 4, 34, s'appuie en position statique, et notamment lorsqu'elle est sollicitée vers l'arrière par le moyen de fermeture 9 lorsque le skieur s'appuie sur le capot arrière 3.

Egalement, la manchette 4, 34, peut comporter un prolongement 41 de ses pattes de fixation 11 en-deçà de son axe d'articulation 12, et ce prolongement peut avantageusement être doté d'une certaine flexibilité et fixé immobilisé à distance dudit axe d'articulation 2 par un ancrage 42. Ainsi, lorsque la manchette 4, 34, est sollicitée en pivotement vers l'avant, chaque prolongement 41 se comporte comme une poutre de flexion et constitue un moyen de contrôle élastique de la flexion de ladite manchette.

Encore, comme illustré aux figures 4, 5 et 6, le prolongement 41 des pattes de fixation de la manchette 40 peut d'étendre eu-delà de son ancrage 42 en remontant par exemple sur le cou-de-pied ou le pli de flexion, pour constituer une partie du moyen de serrage 10 du pied.

## Revendications

1. Chaussure de ski à entrée arrière dont la base de coque (1), surmontée d'une tige (2, 33) obtenue avec un capot arrière (3) et une manchette (4, 34), comporte un capot avant (5, 30) de fermeture d'une ouverture supérieure antérieure (6) dont elle est pourvue dans la zone du cou-de-pied, le capot avant (5, 30) se présente sous une forme allongée couvrant sensiblement toute la zone s'étendant en correspondance de l'avant-pied jusqu'à celle du pli de flexion en remontant vers le bas de jambe jusqu'à s'engager partiellement par son bord supérieur (5', 30') sous le bord inférieur antérieur (13', 34') de la manchette (4, 34), des moyens de serrage (9, 10) assurant de manière différenciée la fermeture de la tige (2) sur le bas de jambe et le maintien du pied,
caractérisée par le fait que la manchette est articulée sur un axe (12, 32) par ses pattes de fixation (11, 37) sur des ailes verticales (7) venues de la base de coque (1) à une certaine hauteur (H) comprise entre l'axe d'articulation (17) de la cheville du skieur, et, au maximum, sensiblement en correspondance de la zone de recouvrement (8) desdits bords supérieur (5', 30') et inférieur (13', 34') du capot avant et de la manchette (4, 34), et par le fait que le capot avant (5, 30) est suspendu entre, d'une part, un point d'appui antérieur (14) situé dans la zone du bout (15) de chaussure, et d'autre part, un point d'appui postérieur (16, 36) situé à proximité de l'axe d'articulation (12, 32) de la manchette.

2. Chaussure de ski selon la revendication 1, caractérisée en ce que le capot avant (5, 30) présente une certaine flexibilité rendant possible sa déformation élastique entre ses points d'appui antérieur (14) et postérieur (16, 36), et en ce que des moyens de serrage (10), s'étendant transversalement sur ledit capot dans la zone du pli de flexion au moins, sont situés sur la base de coque (1) de part et d'autre dudit capot avant pour produire la déformation élastique de ce dernier dans le sens de son rapprochement vers le pli de flexion du pied du skieur, à contrario de sa réaction d'appui élastique qui tend à le faire revenir dans sa position initiale détendue.

3. Chaussure de ski selon l'une quelconque des revendications 1 ou 2, caractérisée en ce que la manchette (4, 34) est apte à fléchir vers l'avant selon une certaine amplitude angulaire se traduisant par un abaissement d'une hauteur (h) de son bord antérieur inférieur (13', 34') qui, tournant autour de l'axe d'articulation (12) de ladite manchette, décrit une trajectoire au maximum sensiblement engageante en fin de flexion en direction du pli de flexion du pied du skieur.

4. Chaussure de ski selon l'une quelconque des revendications 1 à 3, caractérisée en ce que le point d'appui postérieur (16) du capot avant (5) est constitué par l'articulation de la manchette (12) sur les ailes (7) venues de la base de coque (1).

5. Chaussure de ski selon l'une quelconque des revendications 1 à 3, caractérisée en ce que le point d'appui postérieur (36) du capot avant (30) est constitué par une rampe obtenue sur chacune des pattes de fixation (37) de la manchette (34) à proximité de leur axes de liaison et d'articulation (32).

6. Chaussure de ski selon l'une quelconque des revendications 1 à 5, caractérisée en ce que le point d'appui antérieur (14) du capot avant (5) est constitué par une liaison mécanique fixe.

7. Chaussure de ski selon l'une quelconque des revendications 1 à 6, caractérisée en ce que la partie de l'ouverture (6) supérieure antérieure de la base de coque (1) fermée par le capot avant (5, 30) est délimitée par des languettes transversales (1') qui prolongent les flancs de ladite base de coque (1), et qui réalise l'enveloppement du dessus du pied du skieur.

8. Chaussure de ski selon la revendication 7, caractérisée en ce que les languettes (1') se recouvrent partiellement par leur extrémités libres et définissent entre elles une fente longitudinale qui est l'ouverture supérieure antérieure (6) de la base de coque (1).

9. Chaussure de ski selon l'une quelconque des revendications 1 à 8, caractérisée en ce que les pattes de fixation (11, 37) de la manchette (4, 34) se prolongent en-deça de l'axe d'articulation (12, 32) et de liaison par une extension (41), dotée d'une certaine flexibilité, qui est fixée et immobilisée (42) sur l'aile (7) correspondante de la base de coque (1) à distance dudit axe d'articulation (12, 32), constituant ainsi un moyen de contrôle élastique de la flexion de ladite manchette.

10. Chaussure de ski selon l'une quelconque des revendications 1 à 9, caractérisée en ce que la base de coque (1) présente sur ses ailes verticales (7) un élément d'appui (40) en relief contre lequel la partie postérieure de la manchette (5, 34) s'appuie lorsque cette demière est sollicitée vers l'arrière.

## Claims

1. Rear-entry ski boot whose shell base (1), surmounted by an upper (2, 33) and including a rear cover (3) and a cuff (4, 34) comprises a front cover (5, 30) for closing a front upper opening (6) with which it is provided in the instep area, the front cover presenting itself in an elongated form covering substantially all of the area corresponding to a front part of a wearer's foot up to the flexion fold, while extending upward toward the base of the leg until fitting partially by its upper (5', 30') edge beneath the lower front edge (13', 34') of the cuff, tightening means (9, 10) ensuring in differentiated fashion closing of the upper (2) over the lower leg and holding the foot in position,
characterized in that the cuff is jointed on an axis (12, 22) by its attachment tabs (11, 37), to vertical wings (7) coming from the shell base, to a certain height between the axis of articulation (17) of the ankle of the skier, and, at a maximum, substantially in correspondence with an area of overlap (8) of the said upper (5', 30') and lower (13', 34') edges of the front cover and of the cuff (4, 34), and by the fact that the front cover is suspended between a rear support point (14) located in proximity to the axis of articulation (12, 32) of the cuff.

2. Ski boot according to claim 1, characterized in that the front cover (5, 30) exhibits a certain flexibility making possible its elastic deformation between its front (14) and rear (16, 36) support points, and in that the tightening means (10) extending transversely on the said cover in at least the area of the flexion bend, are located on the shell base (1) on either side of the front cover so as to produce the elastic deformation of the latter in the direction of approach to the flexion fold of the foot of the skier, in opposition to its elastic support reaction, which tends to draw it back into its initial, relaxed position.

3. Ski boot according to any one of claims 1 or 2, characterized in that the cuff (4, 34) is capable of pivoting forward over a certain angular amplitude which translates into lowering of a height (h) of its lower front edge (13', 34') which, rotating around the axis of articulation of the cuff, describes a path at its maximum substantially engaging a limit of flexion in the direction of flexible bend of the foot of the skier.

4. Ski boot according to any one of claims 1 to 3, characterized in that the rear support point (16) of the front cover (5) is constituted by an articulation of the cuff (12) on the wings (7) of the shell base (1).

5. Ski boot according to any one of claims 1 to 3, characterized in that the rear support point (36) of the front cover (30) is constituted by a ramp provided on each of the attachment tabs (37) of the cuff (34) in proximity to their axes of connection and articulation (32).

6. Ski boot according to any one of claims 1 to 5, characterized in that said front support point (4) of the front cover (5) is constituted by a stationary mechanical connection.

7. Ski boot according to any one of claims 1 to 6, characterized in that the portion of the front upper opening (6) in the shell base (1) closed by the front cover (5, 30) is delimited by transverse tongues (1') which prolong sides of the said shell base (1) and which enclose the top of the foot of the skier.

8. Ski boot according to claim 7, characterized in that the tongues (1') partially overlap by their free ends and define between them a longitudinal slot, which forms the front upper opening (6) of the shell base (1).

9. Ski boot according to any one of claims 1 to 8, characterized in that the attachment tabs (11, 37) of the cuff (4, 34) are prolonged beyond the axis of articulation (12, 32) and liaison by an extension (41), provided with a certain flexibility, which is attached and immobilized (42) on the corresponding wing of the shell base (1) at a distance from the said axis of articulation (12, 32), thus constituting a means of elastic control of the flexion of the said cuff.

10. Ski boot according to any one of claims 1 to 9, characterized in that the shell base (1) incorporates, on its vertical wings (7), a raised support element (40) against which the rear pat of the cuff (5, 34) rests when the latter is drawn backward.

## Patentansprüche

1. Skischuh mit Einstieg von hinten, dessen Schalenbasis (1), die durch einen Schaft (2, 33) überhöht ist, der mit einer hinteren Haube (3) und einer Manschette (4, 34) erhalten ist, eine vordere Haube (5, 30) zum Verschließen einer oberen vorderen Öffnung (6) aufweist, mit der sie in dem Bereich des Ristes des Fußes versehen ist, wobei die vordere Haube (5, 30) eine langgestreckte Form aufweist, die im wesentlichen den gesamten Bereich überdeckt, der sich in Übereinstimmung mit dem vorderen Teil des Fußes bis zu dem Bereich der Biegungsfalte erstreckt, wobei er in Richtung des unteren Teiles des Beines aufsteigt, bis er sich teilweise durch seinen oberen Rand (5', 30') unter dem unteren vorderen Rand (13', 34') der Manschette (4, 34) in Eingriff bringt wobei Festspanneinrichtungen (9, 10) auf differenzierte Weise den Verschluß des Schaftes (2) auf dem unteren Teil des Beines und das Halten des Fußes gewährleisten,
dadurch gekennzeichnet, daß
die Manschette auf einer Achse (12, 32) durch ihre Befestigungsklauen (11, 37) auf vertikalen Flügeln (7) angelenkt ist, die von der Schalenbasis (1) zu einer bestimmten Höhe (H) ausgehen, die zwischen der Anlenkachse (17) des Knöchels des Skiläufers liegt, und maximal im wesentlichen in Übereinstimmung mit dem Überdeckungsbereich (8) der oberen (5', 30') und unteren (13', 34') Ränder der vorderen Haube und der Manschette (4, 34) liegt, und dadurch, daß die vordere Haube (5, 30) zwischen zum einen einem vorderen Abstützpunkt (14), der sich in dem Bereich des Endes (15) des Schuhes befindet, und zum anderen einem hinteren Abstützpunkt (16, 36), der sich in der Nähe der Anlenkachse (12, 32) der Manschette befindet, aufgehängt ist.

2. Skischuh gemäß Anspruch 1, dadurch gekennzeichnet, daß die vordere Haube (5, 30) eine bestimmte Flexibilität aufweist, die ihre elastische Deformation zwischen ihren vorderen (14) und hinteren (16, 36) Abstützpunkten ermöglicht, und dadurch, daß die Festspanneinrichtungen (10), die sich transversal über der Haube zumindest in dem Bereich der Biegungsfalte erstrecken, sich auf der Schalenbasis (1) beidseitig der vorderen Haube befinden, um die elastische Deformation dieser letzteren in der Richtung ihrer Annährung gegen die Biegungsfalte des Fußes des Skiläufers gegen ihre elastische Abstützreaktion zu erzeugen, die dazu tendiert, sie in ihre anfängliche entspannte Position zurückzukehren zu lassen.

3. Skischuh gemäß irgendeinem der Ansprüche 1 oder 2, dadurch gekennzeichnet, daß die Manscherte (4, 34) dazu geeignet ist, in Richtung nach vorne gemäß einem bestimmten Winkelausschlag zu biegen, was sich in einem Absenken einer Höhe "h" ihres vorderen unteren Randes (13', 34') übersetzt, der sich um die Anlenkachse (12) der Manschette drehend eine Trajektorie beschreibt, die maximal im wesentlichen am Ende der Biegung in Richtung der Biegungsfalte des Fußes des Skiläufers im Eingriff ist.

4. Skischuh gemäß irgendeinem der Ansprüche 1 bis 3, dadurch gekennzeichnet, daß der hintere Abstützpunkt (16) der vorderen Haube (5) durch die Anlenkung der Manschette (12) auf den Flügeln (7) gebildet ist, die von der Schalenbasis (1) kommen.

5. Skischuh gemäß irgendeinem der Ansprüche 1 bis 3, dadurch gekennzeichnet, daß der hintere Abstützpunkt (36) der vorderen Haube (30) durch eine Rampe gebildet ist, die auf jeder der Befestigungsklauen (37) der Manschette (34) in der Nähe ihrer Verbindungs- und Anlenkungsachsc (32) erhalten ist.

6. Skischuh gemäß irgendeinem der Ansprüche 1 bis 5, durch gekennzeichnet, daß der vordere Abstützpunkt (14) der vorderen Haube (5) durch eine mechanische feste Verbindung gebildet ist.

7. Skischuh gemäß irgendeinem der Ansprüche 1 bis 6, dadurch gekennzeichnet, daß der Teil der oberen vorderen Öffnung (6) der Schalenbasis (1), der durch die vordere Haube (5, 30) verschlossen ist durch transversale Zungen (1') begrenzt ist, die die Seiten der Schalenbasis (1) verlängern, und die die Umhüllung des oberen Teiles des Fußes des Skiläufers realisieren.

8. Skischuh gemäß Anspruch 7, dadurch gekennzeichnet, daß die Zungen (1') sich teilweise durch ihre freien Enden überdecken und unter einander einen longitudiualen Schlitz definieren, der die obere vordere Öffnung (6) der Schalenbasis (1) ist.

9. Skischuh gemäß irgendeinem der Ansprüche 1 bis 8, dadurch gekennzeichnet, daß die Befestigungsklauen (11, 37) der Manschette (4, 34) sich über die Anlenkachse (12, 32) und die Verbindung durch eine Ausdehnung (41) verlängern, die mit einer gewissenen Flexibilität versehen ist und die auf dem entsprechenden Flügel (7) der Schalenbasis (1) im Abstand zu der Anlenkachse (12, 32) befestigt und immobilisiert (42) ist, und so eine elastische Steuereinrichtung für die Biegung der Manschette bildet.

10. Skischuh gemäß irgendeinem der Ansprüche 1 bis 9, dadurch gekennzeichnet, daß die Schalenbasis (1) auf ihren vertikalen Flügeln (7) ein Abstützelement (40) im Relief aufweist, gegen das der hintere Teil der Manschette (5, 34) drückt, wenn diese letztere in Richtung nach hinten beansprucht ist.
